# EUROPÄISCHE PATENTSCHRIFT

(11) **EP 0 471 169 B1**
(45) Veröffentlichungstag und Bekanntmachung des Hinweises auf die Patenterteilung: **02.03.1994**
(21) Anmeldenummer: 91110232.5
(22) Anmeldetag: 21.06.1991
(51) Int. Cl.: F02D 41/32, F02D 41/00

(54) **Verfahren zur Regelung der den Zylindern einer Brennkraftmaschine zugeführten Gemisch- bzw. Kraftstoffmenge**
Method for regulating the combustion mixture fed to the cylinders of an internal combustion engine
Procédé de régulation du mélange carburant alimenté dans les cylindres d'un moteur à combustion

(30) Priorität: 01.08.1990 DE 4024369
(43) Veröffentlichungstag der Anmeldung: 19.02.1992
(73) Patentinhaber: MERCEDES-BENZ AG, 70327 Stuttgart (DE)
(72) Erfinder: Geringer, Bernhard, Dr., D-7301 Deizisau (DE)

(56) Entgegenhaltungen:
- DE-A- 3 343 394
- GB-A- 2 079 007
- US-A- 4 494 507

## Beschreibung

Die Erfindung betrifft ein Verfahren zur Regelung der den Zylindern einer Brennkraftmaschine zugeführten Gemischmenge gemäß dem Oberbegriff des Patentanspruchs 1.

Aus der DE-OS 33 43 394 ist ein Brennstoffeinspritzsystem für Brennkraftmaschinen bekannt, bei dem der Istwert der Brennstoffzufuhr zu den Zylindern der Brennkraftmaschine über eine Messung der Hubposition eines Ventilmittels in einer Zumeßeinrichtung erfaßt wird. Aus dem Istwert wird dann durch Vergleich mit einem vorgegebenen Sollwert in einem Steuergerät ein Stellsignal ermittelt und an die Zumeßeinrichtung weitergegeben. Außerdem ist aus der FR 21 33 288 eine Verfahren bekannt, bei dem mit Hilfe eines Positionssensors die Stellung eines Einlaßventils ermittelt und dieser Wert anhand eines Einstellgliedes auf einen vorgegebenen Sollwert eingeregelt wird. Schließlich ist aus der US 44 94 507 ein Kraftstoffeinspritzventil bekannt, bei dem die Ventilöffnungszeit durch Vergleich von Hub-Istwerten mit Schwellwerten festgestellt und auf einen Sollwert geregelt wird.

Die Erfassung des Hubs bzw. des Hubverlaufs der genannten Ventilmittel zur Istwertermittlung ist sehr aufwendig und dennoch bei bisherigen Serienmotoren nicht mit ausreichender Präzision zu bewerkstelligen. Insbesondere im Leerlaufbetrieb einer Brennkraftmaschine, d.h. bei geringen Lasten und Drehzahlen, sind Unterschiede zwischen einzelnen Zylindern bezüglich ihrer Füllung deutlich bemerkbar. Um diese Unterschiede durch eine individuelle Regelung auszugleichen, werden an diese Regelung jedoch sehr hohe Genauigkeitsanforderungen gestellt.

Aufgabe der Erfindung ist es daher, eine gattungsgemäße Regelung für die Gemischzumessung so zu verbessern, daß der Istwert der Zumeßmenge bei einem Einsatz von einfachen und billigen Sensoren mit großer Genauigkeit ermittelt werden kann.

Die Aufgabe wird erfindungsgemäß durch die im kennzeichnenden Teil des Patentanspruchs 1 genannten Merkmale gelöst. Weitere Vorteile und Merkmale gehen aus den Unteransprüchen und der Beschreibung hervor.

Zur Erfassung des jedem Zylinder zugeführten Istwertes der Gemischmenge bei gemischverdichtenden Brennkraftmaschinen wird die Dauer des Hubs des Einlaßventils gemessen. Zu diesem Zweck wird mittels eines Positionssensors das Überschreiten eines bestimmten Hubschwellwertes des Einlaßventils festgestellt. Die Zeitdauer zwischen der Überschreitung dieses Schwellwertes und dem darauffolgenden Unterschreiten des Schwellwertes beim Schließen des Einlaßventils, das heißt die Hubdauer, ist ein Maß für den Istwert der zugeführten Gemischmenge. Dieser Istwert wird für alle Zylinder der Brennkraftmaschine erfaßt und zum Ausgleich von Unterschieden bei der Füllung jedes Zylinders durch entsprechende Betätigung der Einlaßventile auf einen für alle Zylinder der Brennkraftmaschine gleichen Wert geregelt.

Ein Ausführungsbeispiel ist nachstehend anhand der Zeichnung erläutert. Es zeigen dabei
- Fig. 1: schematisch den Aufbau eines Regelkreises am Beispiel einer Vier-Zylinder-Brennkraftmaschine und
- Fig. 2: den Ventilhubverlauf zweier Zylinder der Brennkraftmaschine als Funktion der Zeit.

In Figur 1 ist schematisch ein Regelkreis am Beispiel einer Vierzylinderbrennkraftmaschine dargestellt. Die mit 1 bezeichnete Brennkraftmaschine ist natürlich nicht auf eine bestimmte Anzahl von Zylindern 2 begrenzt, sondern kann eine beliebige Anzahl aufweisen. Jedem Zylinder 2 ist ein Positionssensor 3 zugeordnet, der über Leitungen 4 immer dann ein Signal an die Regelelektronik 5 abgibt, wenn der Hub des dem jeweiligen Zylinder zugeordneten, hier einfachheitshalber nicht dargestellten, Einlaßventils einen bestimmten Wert über- und anschließend unterschreitet. Aus der zeitlichen Differenz der beiden Signale (Überschreiten und Unterschreiten) jedes Zylinders wird die Hubdauer ermittelt. Mit Hilfe der Regelelektronik 5 werden die Istwerte der Hubdauer und damit der Füllung jedes Zylinders ausgewertet und die Hubdauer auf einen für alle Zylinder 2 der Brennkraftmaschine 1 gleichen Wert geregelt. Zu diesem Zweck gelangen die in der Regelelektronik ermittelten Ansteuersignale über Leitungen 6 an die den einzelnen Zylindern 2 zugeordneten Stellelemente 7, welche eine individuelle Regelung der Füllung für jeden Zylinder bewirken. Auf diese Weise kann eine gewünschte Gleichstellung aller Zylinder der Brennkraftmaschine erreicht werden.

An jedem der Einlaßventile ist ein Positionssensor 3 angeordnet, der immer dann ein Signal abgibt, wenn das Ventil einen bestimmten Hubwert überschreitet und unterschreitet. Dieser Schwellwert für den Hub kann frei gewählt werden, liegt jedoch vorteilhafterweise knapp oberhalb der Anlauf- (11) bzw. Ablauframpe 12 des Hubverlaufs des Einlaßventils. Die Einlaßventile sind einzeln über die Stellelemente 7 ansteuerbar, zum Beispiel in Form einer elektromagnetischen Ventilsteuerung.

In einer Verfeinerung der Regelung kann die Ausregelung der Hubdauer der Einlaßventile zusätzlich noch in Abhängigkeit von weiteren Betriebsparametern 8, wie zum Beispiel Motortemperatur T, Umgebungsdruck p, Motordrehzahl n und Motorlast M, die in der Regelelektronik 5 verarbeitet werden, erfolgen.

Die Figur 2 zeigt den Hub h über der Zeit t am Beispiel zweier Einlaßventile der Brennkraftmaschine. An jedem Ventil ist, wie oben beschrieben, ein Positionssensor angeordnet. Überschreitet der Ventilhub h des Hubverlaufs 9 des ersten Einlaßventils einen bestimmten Schwellwert hₛ, so gibt der Positionssensor ein Zeitsignal t₁ an die Regelelektronik 5 ab. Beim Schließen des Einlaßventils durchfährt der Hub h wiederum den Schwellwert hₛ und gibt wiederum ein Signal t₂ an die Regelelektronik 5 ab. Zur genauen Bestimmung der Hubdauer wird der Schwellwert hₛ möglichst tief gelegt; als vorteilhafter Wert hat sich dabei ein Wert knapp oberhalb der Anlauframpe 11 im Hubverlauf, wie es in Figur 2 dargestellt ist, erwiesen. In der Regelelektronik 5 wird aus diesen beiden Signalen die Zeitdifferenz Δt₁ für die Hubdauer des ersten Einlaßventils berechnet. Da die Hubform nur sehr geringe Abweichungen aufweist und nur die Zeitpunkte für das Öffnen und Schließen bedingt durch Werkstoffstreuungen, Temperatur- und Druckeinflüsse streuen, ist die Zeitdauer Δt₁ und somit die Hubdauer ein hinreichend genaues Maß für die Füllung des Zylinders. In der Figur ist zu einem späteren Zeitpunkt ein weiterer Hubverlauf 10 eines zweiten Einlaßventils der Brennkraftmaschine abgebildet. Auch hier werden analog zum zuvor beschriebenen Verfahren die Zeitpunkte t₁ und t₂ des Durchlaufens des Hubs h durch den Schwellwert hₛ gemessen und daraus eine Zeitdifferenz Δt₂ in der Regelelektronik 5 ermittelt. Die Werte für die Differenzen Δt₁, Δt₂ und weitere Differenzwerte für die übrigen Zylinder der Brennkraftmaschine sind im allgemeinen unterschiedlich. In der Regelelektronik 5 kann jedoch ein einheitlicher Wert für die Hubdauer, unter Umständen abhängig von weiteren Betriebsparametern, ermittelt werden, der an die Stellelemente für die Einlaßventile, zum Beispiel elektromagnetisch steuerbare Ventile, ausgegeben wird. Auf diese Weise kann über die individuell steuerbaren Einlaßventile eine einheitliche Füllung der Zylinder auch im besonders kritischen Leerlaufbereich erreicht werden.

Die Ermittlung der Füllung der Zylinder mittels Positionssensoren und Auswertung der Hubdauer anstelle einer reinen Hubmessung mit anschließender Auswertung durch zeitliche Integration über den Hubverlauf ist erfindungsgemäß bei höherer Genauigkeit besonders preisgünstig, da derartige Sensoren schon vielfach, zum Beispiel als Sensor zur Bestimmung der Kurbelwinkelposition, im Einsatz sind. Dadurch erhöht sich auch entsprechend die Regelgenauigkeit des Verfahrens.

## Patentansprüche

1. Verfahren zur Regelung der den Zylindern einer Brennkraftmaschine zugeführten Gemischmenge mit einem Einlaßventil zur variablen Zumessung der Gemischmenge zu den Zylindern der Brennkraftmaschine, einer Vorrichtung zur Erfassung des Istwertes der zugeführten Gemischmenge mittels Messung des Hubs des Einlaßventils sowie einer Einrichtung zur Regelung der Einlaßventilbewegung,
**dadurch gekennzeichnet**,
daß die Hubdauer (Δt₁, Δt₂ usw.) des jedem Zylinder (2) zugeordneten Einlaßventils durch Ermittlung der Zeitdifferenz vom Überschreiten eines vorbestimmten Schwellwertes (hₛ) für den Hub (h), der im Hubbereich oberhalb der Anlauframpe (11) des Hubverlaufs (9, 10) liegt, bis zum Unterschreiten des vorbestimmten Hubschwellwertes (hₛ) des Einlaßventils bestimmt wird und auf einen für alle Einlaßventile gleichen Wert geregelt wird.

2. Verfahren nach Anspruch 1,
**dadurch gekennzeichnet,**
daß die Hubdauer (Δt₁, Δt₂ usw.) in Abhängigkeit von Motorbetriebsparametern (8) geregelt wird.

3. Verfahren nach Anspruch 1 oder 2,
**dadurch gekennzeichnet**,
daß zu jedem Einlaßventil ein Positionssensor (3) vorgesehen ist, der beim Über- bzw. Unterschreiten eines bestimmten Hubs des Einlaßventils jeweils ein Signal abgibt.

## Claims

1. Method for regulating the mixture quantity fed to the cylinders of an internal combustion engine using an inlet valve for the variable metering of the mixture quantity to the cylinders of the internal combustion engine, a device for acquiring the actual value of the mixture quantity fed in, by means of measuring the stroke of the inlet valve, and an arrangement for regulating the inlet valve movement, characterized in that the stroke duration (Δt₁, Δt₂ etc.) of the inlet valve allocated to each cylinder (2) is determined by establishing the time difference from the overshooting of a predetermined threshold value (hₛ) for the stroke (h), which lies in the stroke range above the run-up ramp (11) of the stroke characteristic, to the undershooting of the predetermined stroke threshold value (hₛ) of the inlet valve and is regulated to an identical value for all the inlet valves.

2. Method according to Claim 1, characterized in that the stroke duration (Δt₁, Δt₂ etc.) is regulated as a function of engine operating parameters (8).

3. Method according to Claim 1 or 2, characterized in that for each inlet valve a position sensor (3) is provided which in each case outputs a signal when a particular stroke of the inlet valve is overshot or undershot.

## Revendications

1. Procédé de régulation da la quantité de mélange amené aux cylindres d'un moteur à combustion interne, avec une soupape d'admission destinée à assurer un dosage variable de la quantité de mélange aux cylindres du moteur à combustion interne, au moyen d'une mesure de la course de la soupape d'admission, ainsi que d'un dispositif de régulation du mouvement de la soupape d'admission, caractérisé en ce que la durée de course (Δt₁, Δt₂, etc.) de la soupape d'admission associée à chaque cylindre (2) est réglée par détermination de la différence de temps s'écoulant entre le franchissement, en montée, d'une valeur de seuil (hₛ) prédéterminée pour la course (h), située dans la plage de course située au-dessus de la rampe de franchissement (11) de l'allure de la course (9, 10), jusqu'au franchissement en descente de la valeur de seuil (hₛ) prédéterminée de la soupape d'admission et la régulation s'effectuant à une valeur égale pour toutes les soupapes d'admission..

2. Procédé selon la revendication 1, caractérisé en ce que la durée de course (Δt₁, Δt₂, etc.) est réglée en fonction de paramètres de fonctionnement moteur (8).

3. Procédé selon la revendication 1 ou 2, caractérisé en ce que pour chaque soupape d'admission est prévu un capteur de position (3), envoyant un signal, respectivement lors du franchissement de dépassement, ou de descente au-dessous, d'une course déterminée de la soupape d'admission.
